# EUROPÄISCHE PATENTSCHRIFT

(11) **EP 0 231 503 B1**
(45) Veröffentlichungstag und Bekanntmachung des Hinweises auf die Patenterteilung: **14.11.1990**
(21) Anmeldenummer: 86117737.6
(22) Anmeldetag: 12.09.1984
(51) Int. Cl.: B63H 3/04, B63H 21/32, B63H 1/20

(54) **Verstellpropeller für den Antrieb eines Wasserfahrzeugs**
Adjustable-pitch propeller for the propulsion of a vessel
Hélice à pas variable pour la propulsion d'un navire

(30) Priorität: 22.09.1983 CH 5159/83
(43) Veröffentlichungstag der Anmeldung: 12.08.1987
(62) Teilanmeldung aus: 84110898.8
(73) Patentinhaber: Müller, Peter, CH-8038 Zürich (CH)
(72) Erfinder: Müller, Peter, CH-8038 Zürich (CH)
(74) Vertreter: EGLI-EUROPEAN PATENT ATTORNEYS

(56) Entgegenhaltungen:
- DE-C- 224 613
- US-A- 3 406 759
- US-A- 3 567 334

## Beschreibung

Die Erfindung betrifft einen Verstellpropeller für den Antrieb eines Wasserfahrzeugs, bei dem die Propellerblätter mit ihrer Propellernabe in einem auf einer Motorwelle befestigten Gehäuse drehbar gelagert sind und in ihrer Steigung durch eine Schwenkvorrichtung einstellbar sind, die mit einem Verstellhebel in Wirkungsverbindung steht, wobei zwei oder mehr jeweils eine Propellernabe mit ihrer zugehörigen Schwenkvorrichtung aufnehmende Gehäuse vorgesehen sind, die an den Umfang eines Innengehäuses angeordnet und mit demselben verbunden sind und die Schwenkvorrichtungen durch einen gemeinsamen Verstellflansch betätigbar sind.

In der genannten Patentanmeldung ist ein Verstellpropeller der vorstehend geschilderten Art beschrieben, mit welchem die Aufgabe gelöst wird, die Nabe des Verstellpropellers den Abmessungen und dem Gewicht eines entsprechenden Propellers mit festen Schaufeln anzupassen und zur Vermeidung einer Verschmutzung des Wassers die Verstellvorrichtung leicht abdichtbar zu gestalten.

Aus US-A 3 567 334 ist ein an einem Gehäuse abgestützter Schiffspropeller bekannt, welcher von einer annähernd vertikal angeordneten Antriebswelle über ein Kegelradgetriebe angetrieben wird. Das den Propeller tragende Gehäuse weist zudem einen Kanal auf, durch welchen die Motorabgase abgeführt und in der Propellernabe vorgesehene Durchgänge ins Wasser entlassen werden. Die Anordnung der Durchgänge in der Propellernabe ist praktisch nur dann zu verwirklichen, wenn die Propellerschaufeln fest auf dem Nabenaußengehäuse angeordnet werden können. Wird jedoch ein Schiffspropeller mit verstellbaren Propellerschaufeln eingesetzt, wie dies aus DE-C 224 613 bekannt ist, sind die in dem Nabengehäuse drehbar gelagerten Propellerschaufeln durch längs verschiebbare Kulissen verstellbar. In jeder Kulisse ist ein gebogener Schlitz ausgespart, in welchem ein an der Stirnseite der Schaufelnabe befestigter Zapfen geführt ist. Beim Verschieben der Kulisse wird dieser Zapfen in dem gebogenen Schlitz gedreht und damit auch die Propellerschaufel. Für die Unterbringung und die Führungen der Kulissen wird der zwischen den Schaufelnaben und der Propellerwelle vorhandene Platz ausgefüllt.

Der Erfindung der vorliegenden Teilanmeldung liegt die Aufgabe zugrunde, den Verstellpropeller der eingangs beschriebenen Art so weiter auszugestalten, daß die Nabe des Verstellpropellers für die Ableitung von Motorgasen unter Einhaltung ähnlicher Nabendurchmesser wie bei Propellern mit festen Schaufeln einsetzbar ist.

Diese Aufgabe wird gemäß der Erfindung dadurch gelöst, daß in der von dem Innengehäuse und den Gehäusen gebildeten Nabe von der Eintrittsseite zur Austrittsseite der Nabe sich erstreckende, freie Durchgänge vorgesehen sind.

Zweckmäßig schließen hierbei diese Durchgänge an die Mündung eines die Abgase mindestens eines Verbrennungsmotors, vorzugsweise des bzw. der Propeller-Antriebsmotoren, an.

Ein Ausführungsbeispiel der Erfindung ist in der Zeichnung dargestellt und nachfolgend beschrieben. Es zeigen:
Fig. 1 einen Schnitt der Nabe eines teilweise dargestellten Schiffs-Verstellpropellers, und
Fig. 2 einen Schnitt längs der Linie 11-11 in Fig. 1.

In Fig. 1 ist das Ende einer Motorwelle 1 dargestellt, dessen Ende 2 als Vielkeilwelle ausgebildet ist, auf der ein Innengehäuse 3 aufgeschoben und mit einer Mutter 4 befestigt ist. Das Innengehäuse 3 ist ein zylinderförmiger Körper, der von innen nach außen eine Vielkeilhülse 5 aufweist, die in einer elastischen Hülle 6 eingebettet ist, die ihrerseits von einer metallischen Hülse 7 umgeben ist. An der Hülse 7 sind drei axial verlaufende Radialstege 8 befestigt, die einen Tragring 9 abstützen. Am Umfang des Tragringes 9 sind Halteschienen 10 gleichmäßig verteilt angeordnet, die nach Fig. 2 als Schwalbenschwanzprofil ausgebildet sind und einen Halter für ein Gehäuse 11 bilden, das zusammen mit einer noch zu beschreibenden Schwenkeinrichtung als Modul 12 bezeichnet wird. Der Modul 12 umfasst ausser dem Gehäuse 11 eine Propellernabe 13 mit einer Steuerbahn 14 und einen Verstellkolben 15 mit einem in die Steuerbahn 14 ragenden Verstellzapfen 16. Der Modul 12 kann unverändert benützt werden, unabhängig davon, ob zwei, drei oder vier Propellerblätter 17 vorgesehen sind. Lediglich das Innengehäuse 3 muss eine der Zahl der Modulen 12 entsprechende Zahl Halteschienen 10 aufweisen, wobei nach Bedarf auch der Durchmesser des Tragrings 9 der jeweiligen Ausführungsform angepasst werden kann. Das Innengehäuse 3 und die Modulen 12 stellen eine platzsparende Leichtbaukonstruktion dar, mit der es möglich ist, ähnliche Durchmesser der Propellernabe einzuhalten, die bei Propellern mit festen Propellerblättern üblich sind. Die aus dem Innengehäuse 3 und den Modulen 12 bestehende Nabenkonstruktion kann durch eine leichte Aussennabe 18 abgedeckt werden, die jedoch keine grossen Kräfte aufzunehmen hat und deshalb aus einem leichten Material, z.B. Kunststoff, hergestellt werden kann.

Zur Aufnahme des auftretenden, axialen Schubes weist das Innengehäuse 3 eine Stirnwand 19 auf, an der sich die Modulen 12 abstützen und durch eine Schraube 20 in ihrer Lage gehalten werden.

Da die einzelnen Propellerblätter 17 gemeinsam verstellt werden, sind die Verstellkolben 15 an ihrem einen Ende durch einen Verstellflansch 21 mittels Schrauben 22 miteinander verbunden. Der Verstellflansch 21 geht innenseitig in einen zylindrischen Stutzen 23 über, der den Sitz für den Aussenring eines Axialwälzlagers 24 bildet, dessen Innenring auf einer Verstellhülse 25 gelagert ist.

Das Axialwälzlager 24 ist durch Ringe 26, 27, z.B. Sprengringe, in ihrer axialen Lage gehalten, so daß bei einer Kraftausübung auf die Verstellhülse 25, die Verstellkolben 15 gemeinsam verstellt werden. Die Verstellhülse 25 weist zwei Laschen 28 mit Bohrungen auf, zwischen denen ein Flachstab 29 mittels eines Bolzens 30 schwenkbar gelagert ist. Der Flachstab 29 ist ein Teil eines Stellhebels 31, der zur Verstellung der Propellerblätter 17 schwenkbar ist.

Der Innenraum der aus dem Innengehäuse 3 und den Modulen 12 gebildeten Nabe weist verschiedene freie Räume 45, 46 auf, die zur Ableitung der Abgase des Antriebsmotors des Verstellpropellers dienen können. In diesem Fall weist das Innengehäuse 3 eine weitere Hülse 32 auf, siehe Fig. 2. Dafür entfällt eine Endkappe 33, mit der sonst die Nabe abgeschlossen wird.

Der Verstellkolben 15. ist in zwei Rohrstutzen 34, 35 geführt, die einen Teil des Gehäuses 11 bilden und mit einem Nabenzylinder 36 integral verbunden sind. Das Gehäuse 11 besteht demnach aus dem Nabenzylinder 36, der einen Innenbund 37 aufweist, und den beiden Rohrstutzen 34, 35, an welch letzterem motorwellenseitig je ein Führungssteg 38 angeformt ist, der derart profiliert ist, daß er auf die Halteschienen 10 des Tragrings 9 aufgeschoben werden kann. Die Halteschienen 10 und die Führungen 38 bilden eine formschlüssige, spielfreie Verbindung.

Die Propellernabe 13 ist mittels Schrauben 39 mit dem Fuß 40 des Propellerblattes 17 verbunden und ist am Innenbund 37 des Nabenzylinders 36 sowohl axial als auch radial geführt. Da beim Verstellen der Propellerblätter 17 die Propellernabe 13 gleitend am Innenbund 37 bewegt wird, können die sich berührenden Flächen mit einem Gleitmaterial belegt sein. Damit die Propellernabe 13 und der Verstellkolben 15 wenig Platz benötigen, wird in der Mitte des Verstellkolbens eine Ausnehmung 41 vorgesehen, in welche die Propellernabe 13 ragt und mit seiner Steuerbahn 14 den Verstellzapfen 16 aufnimmt. Bei der Montage eines Propellerblattes 17 in den Modulen 12 wird zunächst das Propellerblatt mit der Propellernase 13 im Namenzylinder 36 verschraubt. Damit nun der Verstellkolben 15 in die Rohrstutzen montiert werden kann, ist in der Propellernabe 13 eine halbkreisförmige Diagonalausnehmung vorgesehen (nicht dargestellt), die für die Montage des Verstellkolbens so lange gedreht wird, bis die Ausnehmung mit dem Rohrstutzen 34, 35 fluchtet, worauf der Verstellkolben 15 eingeführt werden kann. Anschliessend wird das Propellerblatt 17 gedreht, bis der Verstellzapfen 16 in die Steuerbahn 14 eingeführt werden kann. Im Verstellkolben 15 sind an seinen Enden elastische Dichtungsringe 42, 43, z.B. O-Ringe, angeordnet, die den durch die Ausnehmung 41 gebildeten Arm, der mit einem Schmierstoff gefüllt ist, nach aussen abdichtet. Die Abdichtung nach aussen beim Fuss 40 des Propellerblattes erfolgt auf der Auflagefläche am Innenbund 37 und durch Abdichten der Schraube 39, so dass ein vollständig geschlossener Raum vorhanden ist, durch den die Schmierung der Gleitflächen im Bereich des Innenbundes 37 gewährleistet ist.

Werden die genannten freien Räume 45, 46 in der Propellernabe zur Durchleitung der Motorabgase verwendet, wird eine Dämpfung der turbulenten Ströhmung an der Ablaufseite des Propellers erreicht.

## Patentansprüche

1. Verstellpropeller für den Antrieb eines Wasserfahrzeugs, bei dem die Propellerblätter (17) mit ihrer Propellernabe (13) in einem auf der Motorwelle (1) befestigten Gehäuse (11) drehbar gelagert und in ihrer Steigung durch eine Schwenkvorrichtung einstellbar sind, die mit einem Verstellhebel (31) in Wirkungsverbindung steht, wobei zwei oder mehr jeweils eine Propellernabe (13) mit ihrer zugehörigen Schwenkeinrichtung aufnehmende Gehäuse (11) vorgesehen sind, die an dem Umfang eines Innengehäuses (3) angeordnet und mit demselben verbunden sind und die Schwenkvorrichtungen durch einen gemeinsamen Verstellflansch (21) betätigt werden, dadurch gekennzeichnet, dass in der von dem Innengehäuse (3) und den Gehäusen (11) gebildeten Narbe von der Eintrittsseite zur Austrittsseite der Nabe sich erstreckende Durchgänge (45, 46) vorgesehen sind.

2. Verstellpropeller nach Anspruch 1, dadurch gekennzeichnet, dass die freien Durchgänge der Propellernabe an die Mündung einer die Abgase mindestens eines Verbrennungsmotors, vorzugsweise des bzw. der Propeller-Antriebsmotoren, führenden Abgasleitung anschliessen.

## Claims

1. Adjustable pitch propeller for the propulsion of a vessel in which the propeller blades (17) are mounted rotatably with respect to their propeller hub (13) in a housing (11) fixed on the motor shaft (1) and are adjustable in their inclination by means of a pivoting device, which is operatively connected to an adjusting lever (31) wherein two or more housings (11) are provided taking up, in each case, one propeller hub (13) with its respective pivoting device which are arranged at the periphery of an interior housing (3) and are connected with the same and the pivoting devices are operated by a common adjusting flange (21), characterised in that, in the hub formed by the inner housing (3) and the housings (11), passages (45, 46) are provided extending from the entry side to the outlet side of the hub.

2. Adjustable pitch propeller according to Claim 1, characterised in that the free passages of the propeller hub are connected to the mouth of an exhaust conduit guiding the exhaust gases of at least one combustion engine, preferably of the propeller drive motor(s).

## Revendications

1. Hélice à pas variable pour la propulsion d'un navire dans laquelle les pales (17) de l'hélice et leur moyeu d'hélice (13) sont montées sur palier de manière à pouvoir tourner dans une enveloppe (11) fixée sur l'arbre de moteur (1), leur inclinaison pouvant être réglée par un dispositif de pivotement qui est associé à un levier de réglage (31), le dispositif d'ensemble comportant deux ou plus de deux enveloppes (11), contenant chacune un moyeu d'hélice (13) et le dispositif de pivotement correspondant, qui sont disposées à la périphérie d'une enveloppe intérieure (3) à laquelle elles sont reliées et les dispositifs de pivotement étant mis en action par une bride de réglage commune (21), caractérisée en ce que le moyeu constitué par l'enveloppe intérieure (3) et les enveloppes (11) comporte des conduits de passage libres (45, 46) qui s'étendent du côté de l'entrée au côté de la sortie du moyeu.

2. Hélice à pas variable selon la revendication 1, caractérisée en ce que les conduits de passage libres ménagés dans le moyeu d'hélice se raccordent à l'orifice d'évacuation guidant les gaz d'échappement d'au moins un moteur à combustion, de préférence du ou des moteurs qui entraînent l'hélice.
